# EUROPÄISCHE PATENTSCHRIFT

(11) **EP 1 316 862 B1**
(45) Veröffentlichungstag und Bekanntmachung des Hinweises auf die Patenterteilung: **16.04.2014**
(21) Anmeldenummer: 02026601.1
(22) Anmeldetag: 28.11.2002
(51) Int. Cl.: G04C 23/12

(54) **Elektromechanische Schaltuhr**
Electro-mechanical time switch
Commutateur horaire électro-mécanique

(30) Priorität: 30.11.2001 DE 10159010
(43) Veröffentlichungstag der Anmeldung: 04.06.2003
(73) Patentinhaber: Legrand GmbH, 59494 Soest (DE)
(72) Erfinder: Tebrake, Gregor, Dr., 59494 Soest (DE); Dähler, Joel, 59494 Soest (DE); Mauz, Erwin, 59505 Bad Sassendorf (DE)
(74) Vertreter: Basfeld, Rainer

(56) Entgegenhaltungen:
- CH-A- 617 819
- DE-A1- 3 042 355
- DE-A1- 3 042 694
- DE-A1- 3 217 207
- DE-U1- 29 505 405
- DE-U1- 29 607 082
- FR-A- 2 049 036
- FR-A1- 2 671 646
- GB-A- 1 474 021

## Beschreibung

Die vorliegende Erfindung betrifft eine elektromechanische Schaltuhr.

Die heutigen elektromechanischen Schaltuhren sind zuverlässig und preiswert. Sie zeichnen sich aus durch eine unkomplizierte Bedienbarkeit und die leichte Erkennbarkeit des kompletten Schaltprogramms anhand der Programmschaltscheibe.

Elektromechanische Schaltuhren werden fast ausschließlich mit einphasigen Schrittantrieben (Typ Lavet) zeitsynchron angetrieben. Diese Antriebe bestehen im Wesentlichen aus einer Antriebsspule und ferromagnetischen Flussleitstücken (Stator) und aus einem dauermagnetischen Rotor, welcher entweder 2-polig diametral oder mehrpolig lateral am Umfang magnetisiert ist. Es handelt sich um gesteuerte Antriebe, bei denen sich der Rotor mit jedem Ansteuerimpuls um einen exakt definierten Schritt dreht. Der Antrieb ist über ein mehrstufiges Getriebe mit der Programmschaltscheibe starr gekoppelt. Die Drehzahl der Programmschaltscheibe ist durch das Übersetzungsverhältnis des Getriebes und die Antriebsdrehzahl bestimmt. Bei Tagesschaltuhren dreht sich die Programmschaltscheibe 1 mal pro 24 Stunden, bei Wochenschaltuhren dreht sich die Programmschaltscheibe 1 mal pro 7 Tage. Die Schaltelemente am Umfang der Programmschaltscheibe werden durch einen Schaltmechanismus abgetastet. Der Schaltmechanismus betätigt entsprechend der Stellung der Schaltelemente einen elektrischen Schalter.

Es haben sich zwei wesentliche Typen von elektromechanischen Schaltuhren im Markt durchgesetzt:
1. Synchronuhren: Der Antrieb läuft mit einer netzsynchronen Antriebsdrehzahl und die Uhr bleibt stehen, sobald die Netzspannung ausfällt und muss bei Netzwiederkehr manuell wieder auf die aktuelle Uhrzeit gestellt werden.
2. Quarzuhren mit Gangreserve: Der Antrieb wird mit zeitsynchronen Impulsen gesteuert, die in einer elektronischen Einheit (Quarzoszillator und Frequenzteiler) erzeugt werden. Bei Netzbetrieb wird ein Akkumulator geladen, der bei Netzausfall für eine gewisse Zeit die Versorgung der Elektronik übernimmt und somit dafür sorgt, dass der Antrieb auch während der Netzunterbrechung weiter läuft. Solange die Netzunterbrechung nicht länger dauert als die Gangreservedauer, die im wesentlichen durch die Kapazität des Akkus und die Stromaufnahme des Antriebs bestimmt ist, entfällt damit eine Nachstellung der Uhr.

Die Antriebsdrehzahl ist bestimmt durch die Gleichung n = f / p, wobei n die Antriebsdrehzahl, f die Ansteuerfrequenz und p die Polpaarzahl ist.

Für einen typischen Antrieb in einer Quarzuhr mit einer Ansteuerfrequenz von f = 0,5 Hz und einer Polpaarzahl von p = 1 ergibt sich eine Antriebsdrehzahl von n = 0,5/s. Für einen typischen Antrieb in einer Synchronuhr mit einer Ansteuerfrequenz von f = 50 Hz und einer Polpaarzahl von p = 5 ergibt sich eine Antriebsdrehzahl von n = 10/s.

Als Getriebe für die Einstellung des Übersetzungsverhältnisses sind sowohl Stirnradgetriebe als auch Schneckengetriebe üblich.

Das Übersetzungsverhältnis i ist bestimmt durch die Gleichung i = n(A) / n(Ps), wobei i das Übersetzungsverhältnis, n(A) die Drehzahl des Antriebes und n(PS) die Drehzahl der Programmschaltscheibe ist.

Für eine Tagesschaltuhr (Programmschaltscheibe dreht sich 1 mal pro 24 h) beträgt das Übersetzungsverhältnis bei einer Antriebsdrehzahl von n(A) = 0,5/s daher i = 43200 und bei einer Antriebsdrehzahl von beispielsweise n(A) = 10/s daher i = 864000.

Aus der Druckschrift DE 295 05 405 U1 ist eine elektromechanische Schaltuhr bekannt. Die Schaltuhr weist einen Antrieb und ein Getriebe auf. Der Antrieb ist ein Synchronmotor oder ein Schrittmotor. Bei dieser elektromechanischen Schaltuhr wird mittels eines Sensors die Winkelstellung der Programmscheibe erfasst und das erfasste Signal an eine Steuereinheit zurückgegeben. Die Steuereinheit kontrolliert mittels dieses Sensorsignals die Drehzahl der Programmscheibe und vergleicht anhand einer internen Zeithaltung auf Funkzeitbasis deren Genauigkeit. Werden Zeitabweichungen festgestellt, veranlasst der Mikroprozessor eine Korrektur durch die Veränderung des Verhältnisses von Lauf- und Stillstandszeit des Antriebs. Durch den andauernden Vergleich der Drehzahl der Programmscheibe und der internen Zeithaltung auf Funkzeitbasis ist bei einer derartigen Schaltuhr gewährleistet, dass zu den beiden Umstellzeitpunkten von der Sommerzeit auf Winterzeit bzw. umgekehrt eine Umstellung der Schaltuhr auf die Sommer- bzw. Winterzeit erfolgt.

Die in der Druckschrift DE 295 05 405 U1beschriebene Schaltuhr ist ein Wochen- oder Tagesschaltuhr. Je nach Ausführung hat die Schaltuhr daher eine Drehzahl von einer oder sieben Umdrehungen pro Woche. Die Winkelstellung der Programmschaltscheibe gibt somit die an der Programmschaltscheibe eingestellte Uhrzeit wieder. Zur Erfassung der Winkelstellung wird als Sensor ein Infrarotreflexsensor beschrieben, der mit einem Miniaturspiegel zusammenwirkt. Vom Motor ausgeführte Schritte werden von dem bei einer Schaltuhr gemäß der Druckschrift DE 295 05 405 U1 vorgesehene Sensor nicht erfasst.

In der Druckschrift DE 295 05 405 U1 ist nicht beschrieben, auf welche Art und Weise die Steuereinheit das von dem Sensor gelieferte Signal verarbeitet und für die Steuerung des Antriebes nutzt.

Ein Nachteil dieser Schaltuhr ist, dass die Genauigkeit der Schaltuhr bzw. auch die Umstellung von Sommerzeit auf Winterzeit und umgekehrt abhängig von dem Funkzeitsignal ist. Eine derartige Abhängigkeit von einem Funkzeitsignal hat für Schaltuhren jedoch einige Nachteile. So hat eine Schaltuhr, deren Funktion von einem Funkzeitsignal abhängig ist, und welche beispielsweise in einem Schaltschrank eingebaut ist infolge der im Schaltschrank erzeugten elektromagnetischen Störfelder einen gestörten Empfang des vom zentralen Zeitsender ausgesandten Zeitsignals. Ebenso können empfangsungünstige Kellerräume den sicheren Empfang des Zeitsignals erheblich stören. In derartigen Fällen ist eine einwandfreie Funktion der in der Druckschrift offenbarten Schaltuhr nicht mehr gewährleistet.

Aus dem Stand der Technik ist ferner eine Schaltuhr gemäß der Druckschrift DE 296 07 082 U1 bekannt. Diese Zeitschaltuhr weist eine automatische Zeitumstellung von Sommerzeit auf Winterzeit auf, wobei die Zeitumstellung unabhängig von einem Funkzeitsignal ist. Dadurch ist die Schaltuhr auch für den Einbau im Einflussbereich von elektromagnetischen Störquellen und im Bereich eines Funkschattens (z. B. in Kellerräumen) geeignet. Diese Schaltuhr weist jedoch den Nachteil auf, dass mit dieser Schaltuhr nur eine Schnellverstellung der Programmschaltscheibe vorwärts möglich ist. Soll die Uhr dagegen zurückgestellt werden, wird die Vorwärtsbewegung der Programmschaltscheibe für den zurückzustellenden Zeitraum stillgesetzt. Während dieses Umstellungszeitraums, der durchaus einen längeren Zeitraum in Anspruch nehmen kann, kann daher eine Steuerung der an die Schaltuhr angeschlossenen Last gemäß dem auf der Programmschaltscheibe abgelegten Programm nicht durchgeführt werden. Ein weiterer Nachteil dieser Schaltuhr ist, dass Störungen im Antrieb nicht erkannt werden können. Eine Fehlfunktion des Antriebs bleibt unerkannt und kann so zu Ungenauigkeiten der Schaltuhr führen. Außerdem werden Zeitumstellungen nicht durchgeführt, wenn zu diesem Zeitpunkt ein Netzausfall vorliegt.

Der Erfindung liegt daher die Aufgabe zugrunde, eine Schaltuhr für einen funkunabhängigen Betrieb vorzuschlagen, deren Antrieb vorwärts und rückwärts betrieben werden kann, wobei gleichfalls ein Vorschlag für die Ausgestaltung der Steuerung gemacht wird und Fehlfunktionen des Antriebs erkannt werden können. Ein weiteres Anliegen ist es, eine Schaltuhr vorzuschlagen, die eine schnelle Verstellung der Programmscheibe sowohl vorwärts als auch rückwärts ermöglicht.

Die Lösung dieser Aufgabe liefert eine elektromechanische Schaltuhr gemäß dem Anspruch 1.Dies wird im Wesentlichen erreicht durch Einsatz einer elektronischen Steuerung in Verbindung mit einem vorwärts und rückwärts drehbaren Antrieb und dem Sensor, der die Schritte des Antriebes erfasst und dessen Signal einem Sensorzähler zugeführt wird, wobei der Zählerstand des Sensorzählers zum Zweck der Steuerung des Antriebs mit einer Vorwahl verglichen wird. Die Steuerung der Schaltuhr gibt dabei die Anzahl der von dem Antrieb auszuführenden Schritten vor. Diese Anzahl wird als Vorwahl bezeichnet.

Die erfindungsgemäße Schaltuhr weist einen Netzausfattzähter auf, in dem die Dauer eines Netzausfalls registriert wird.

Der Sensorzähler wird durch das Steuerprogramm im normalen Schaltuhrbetrieb, im Betrieb bei Netzwiederkehr nach einem Gangreservebetrieb und im Betrieb bei Umstellung von Sommer-auf Winterzeit bei vorhandenem Netz auf eine bestimmte Vorwahl eingestellt.

Bei normalem Schaltuhrbetrieb bei vorhandenem Netz beträgt die Vorwahl eins: Bei Betrieb bei Netzwiederkehr nach einem Gangreservebetrieb wird als Vorwahl ein aktueller Zählerstand eines Netzausfallzählers an den Sensorzähler übertragen. Bei Betrieb bei Umstellung von Sommer-auf Winterzeit bei vorhandenem Netz und/oder dem Betrieb bei Umstellung von Winterzeit auf Sommerzeit bei vorhandenem Netz wird die Vorwahl auf sechzig gesetzt, wenn mit Minutenschritten gearbeitet wird.

Im normalen Schaltuhrenbetrieb bei vorhandenem Netz wird von der Steuerung ein Treiber in periodischen Zeitintervallen gestartet, der den Antrieb einschaltet. Der Sensorzähler gibt bei Erreichen der Vorwahl ein Ausgangssignal ab, welches auf den Treiber wirkt und so den Antrieb ausschaltet und ein Zählregister des Sensorzählers wieder auf null stellt.

Im Betrieb bei Netzwiederkehr nach einem Gangreservebetrieb wird der Treiber nach der Übertragung der Vorwahl in den Sensorzähler mit dem nächsten Antrieb vorwärts oder rückwärts in Betrieb genommen. Der Treiber wird durch die Steuerung abgeschaltet, wenn die vom Sensor eingehende Anzahl der Schritte der Vorwahl des Sensorzählers entspricht. Das Steuerprogramm setzt gleichzeitig die Vorwahl des Sensorzählers auf eins und den Netzausfallzähler auf null, was einem normalen Schaltuhrenbetrieb entspricht.

Bei Umstellung von Sommerzeit auf Winterzeit bei vorhandenem Netz wird der Treiber nach der Übertragung der Vorwahl in den Sensorzähler mit dem nächsten Antriebsimpuls rückwärts gestartet und bleibt solange aktiv, bis der Sensorzähler eine Rückstellung der Uhr um die Anzahl von Schritten erfasst hat, die der Vorwahl entspricht. Danach wird die Vorwahl entsprechend dem normalen Schaltuhrenbetrieb zurückgestellt.

Bei Umstellung von Winterzeit auf Sommerzeit bei vorhandenem Netz wird der Treiber nach der Übertragung der Vorwahl in den Sensorzähler mit dem nächsten Antriebsimpuls vorwärts gestartet und bleibt solange aktiv, bis der Sensorzähler eine Rückstellung der Uhr um die Anzahl von Schritten erfasst hat, die der Vorwahl entspricht. Danach wird die Vorwahl entsprechend dem normalen Schaltuhrenbetrieb zurückgestellt.

Die Drehzahl des Antriebs ist vorzugsweise in Bezug auf die mechanische Übersetzung des Getriebes um ein vielfaches höher ausgelegt, als es für den kontinuierlichen Echtzeitbetrieb der Schaltuhr notwendig ist. Der Antrieb wird nur für eine kurze Einschaltdauer innerhalb eines periodischen Zeitintervalls aktiviert. Die Einschaltdauer des Antriebs wird durch die Steuerung geregelt. Durch den Intervallbetrieb wird die relativ hohe Drehzahl des Antriebs elektronisch untersetzt.

Der Antrieb wird von der elektronischen Steuerung zu Beginn des periodischen Zeitintervalls eingeschaltet, wobei der Abschaltzeitpunkt dadurch bestimmt wird, dass die für das definierte Zeitintervall von der Steuerung vorgesehenen Schritte des Antriebes, d.h. die Vorwahl, vom Sensor erfasst und an die elektronische Steuerung gemeldet werden.

Beispielsweise ist dazu ein Rad des Getriebes (Sensorrad) mit zeitäquivalenten Markierungen versehen, die von dem Sensor erfasst werden. Während der Einschaltdauer des Antriebs wird die Programmschaltscheibe um einen oder mehrere Schritte verstellt. Die Abschaltung des Antriebs erfolgt, sobald der Sensor anhand der Markierungen die von der Steuerung vorgegebenen Schritte, d.h. die Vorwahl, erfasst hat. Ebenso ist es möglich, dass der Sensor den Strom durch die Spule des Antriebs oder die Spannung an der Spule erfasst, um dann aus dem erfassten Signal zu ermitteln, ob der Antrieb die von der Steuerung vorgesehene Anzahl der Schritte, d.h. die Vorwahl, gemacht hat. Die Einschaltdauer des Antriebs ist aufgrund seiner hohen Drehzahl im normalen Uhrenbetrieb sehr kurz im Vergleich zum Zeitintervall. Das heißt, für die Verstellung der Programmschaltscheibe um dem einem Zeitintervall entsprechenden Schritt benötigt der Antrieb eine sehr viel kleinere Zeit als ein Zeitintervall. Die Signale des Sensors werden einem Sensorzähler zugeführt.

Die Schnellverstellung der Uhr um beispielsweise + / - 1h bei einer Sommer- oder Winterzeitumstellung wird insbesondere dadurch realisiert, dass der Antrieb nicht sofort nach einem Schritt abgeschaltet wird, sondern dass so viele Schritte gemacht werden, bis eine Anzahl von der elektronischen Steuerung vorgegebener Schritte, d.h. die Vorwahl durch den Sensorzähler gezählt wird, bevor der Antrieb abgeschaltet wird.

Die Gangreservedauer wird im Vergleich zu herkömmlichen Uhren insbesondere dadurch erheblich gesteigert, dass weder der Antrieb noch der Lastschalter während einer Netzunterbrechung aktiv ist. Die elektronische Schaltung erkennt über den Netzsensoreingang, ob die Netzspannung zur Verfügung steht oder nicht. Bei Netzausfall wird der Netzausfallzähler gestartet, der die Dauer des Netzausfalls erfasst. Bei Netzwiederkehr wird die Uhr auf die aktuelle Zeit nachgestellt, indem der aktuelle Zählerstand des Netzausfallzählers in den Sensorzähler als Vorwahl übernommen wird und der Antrieb solange eingeschaltet wird, bis der Zählerstand des Sensorzählers gleich ist mit der Vorwahl. Danach werden beide Zählregister wieder auf 0 gestellt, und der normale Uhrenbetrieb mit periodischen Zeitintervallen wird ausgeführt.

Die erfindungsgemäße Schaltuhr kann z. B. folgende Zusatzfunktionen haben:
- Automatische Sommer-/Winterzeit- Umstellung
- Gangreservedauer > 1 a

Die elektronische Steuerung umfasst vorzugsweise:
- Einen Quarzoszillator und Frequenzteiler zur Erzeugung eines zeitsynchronen Takts.
- Ein Zeitregister, in dem die aktuelle Zeit und das Datum registriert werden, und über einen Programmiereingang einstellbar sind.
- Eingänge zur Auswahl der Sommer-/Winterzeit Region.
- Einen Treiber zur Ansteuerung eines Antriebs.
- Eingänge zur manuellen Vorwärts- und Rückwärtssteuerung des Antriebs, um die Schaltuhr auf die entsprechende Ortszeit in einer anderen Zeitzone einzustellen.
- Umstellregister, in welchen die Informationen bezüglich der Umstehzeiten und des jeweiligen Umstelldatums für verschiedene Jahre und Regionen (Europa, USA, etc....) dauerhaft gespeichert sind.
- Einen Sensoreingang, der auf einen Sensorzähler wirkt.
- Einen Netzsensoreingang zur Erkennung der Netzspannung und ggf. der Nulldurchgänge.
- Einen Programmeingang, der in Abhängigkeit des Schaitprogramms die beiden logischen Zustände "0" (GND) oder "1," (Vcc) aufweist.
- Einen Programmausgang, der in Abhängigkeit des Zustands des Programmeingangs das Ein- bzw. Ausschalten eines Lastrelais bewirkt.

Weitere Ausgestaltungen der erfindungsgemäßen elektromechanischen Schaltuhr sind in den vom Anspruch 1 abhängigen Unteransprüchen angegeben.

Die Aufgaben werden ferner durch ein Verfahren zur Schnellverstellung einer erfindungsgemäßen elektromechanischen Schaltuhr mit einem Lavetantrieb gelöst, wobei der Lavetantrieb einen Rotor und einen Stator mit einer Spule aufweist und wobei zur Schnellverstellung Antriebsimpulse auf die Spule geschaltet werden, wobei die Einschaltzeiten, d.h. die Zeitpunkte der Aufschaltungen und die Dauer der Aufschaltungen der Antriebsimpulse aus der von dem Sensor erfassten Position des Rotors ermittelt werden.

Weitere Ausgestaltungen des erfindungsgemäßen Verfahrens sind in den vom Anspruch 24 abhängigen Unteransprüchen angegeben.

Die Erfindung wird nachfolgend anhand von Beispielen unter Bezugnahme auf die Zeichnungen näher beschrieben. Dabei zeigen
- Fig. 1: ein Stirnradgetriebe einer herkömmlichen Quarz-Tagesschaltuhr (Prinzip Stand der Technik);
- Fig. 2: eine elektromechanische Schaltuhr in einer erfindungsgemäßen Ausführung, schematisch vereinfachtes Diagramm;
- Fig. 3: eine elektromechanische Schaltuhr in einer vereinfachten erfindungsgemäßen Ausführung, schematisch vereinfachtes Diagramm;
- Fig. 4: eine elektromechanische Schaltuhr in einer erfindungsgemäßen Ausführung mit einem elektronischen Sensor;
- Fig. 5: ein Spannungszeitdiagramm der über die Spule des Antriebs abfallenden Spannung bei normalem Uhrenbetrieb;
- Fig. 6: ein Spannungszeitdiagramm der über die Spule des Antriebs abfallenden Spannung bei einer Schnellvorstellung vorwärts und
- Fig. 7: ein Spannungszeitdiagramm der über die Spule des Antriebs abfallenden Spannung bei einer Schnellverstellung rückwärts.

Fig. 1 zeigt ein Stirnradgetriebe einer herkömmlichen Quarz-Tagesschaltuhr einschließlich Antriebswelle und Programmscheibe (Verzahnung nicht dargestellt). Die Schaltscheibe wird sowohl im Netzbetrieb, als auch im Gangreservebetrieb durch einen Schrittantrieb in konstanten Zeitintervallen angetrieben, solange der Akkumulator über genügend Energie verfügt. Die Übersetzungsverhältnisse sind in der nachfolgenden Tabelle dargestellt.

| | Zahnzahl Rad | Zahnzahl Trieb | Ubersetzungsfaktor | Mittlere Zeit pro 1 Umdrehung | Mittlere Drehzahl |
|---|---|---|---|---|---|
| Antrieb | | 10 | | 2 s | 0,5/s |
| 1. Rad | 48 | 10 | 4,8 | 9,6 s | 6,25/ min |
| 2. Rad | 50 | 10 | 5 | 48 s | 1,25/ min |
| 3. Rad | 50 | 10 | 5 | 4 min | 15/h |
| 4. Rad | 50 | 10 | 5 | 20 min | 3/h |
| 5. Rad | 75 | 10 | 7,5 | 2,5 h | 9,6/d |
| Schaltscheibe | 96 | | 9,6 | 24 h | 1/d |

Ausgehend von der in Fig. 2 dargestellten erfindungsgemäßen Ausführung werden nachfolgend die verschiedenen Betriebssituationen erläutert.

Fig. 2 zeigt eine elektromechanische Tagesschaltuhr in erfindungsgemäßer Ausführung. Die Programmschaltscheibe wird in der Gangreserve nicht angetrieben, jedoch bei Netzwiederkehr automatisch auf die aktuelle Zeit eingestellt. Die Übersetzungsverhältnisse sind in der nachfolgenden Tabelle dargestellt.

| | Zahnzahl Rad | Zahnzahl Trieb | Ubersetzungsfaktor | Mittlere Zeit pro 1 Umdrehung | Mittlere Dreh -zahl |
|---|---|---|---|---|---|
| Antriebswelle (Dauerbetrieb) | | | | 0,1 s | 10/ s |

| | Zahnzahl Rad | Zahnzahl Trieb | Ubersetzungsfaktor | Mittlere Zeit pro¹ Umdrehung | Mittlere Dreh -zahl |
|---|---|---|---|---|---|
| Antriebswelle (Intervallbetrieb) | | 0 (Wellendurchmesser 2,5 mm) | 240 (Verhältnis Aus:Ein) | 24 s | 150/ h |
| 1. Rad | 0 (Raddurchmesser 25 mm) | 10 | 10 | 4 min | 15/h |
| 2. Rad | 50 | 10 | 5 | 20 min | 3/h |
| 3. Rad | 75 | 10 | 7,5 | 2,5 h | 9,6/d |
| Programm schaltscheibe | 96 | | 9,6 | 24 h | 1/d |

Die erfindungsgemäße Schaltuhr kann in verschiedenen Betriebszuständen betrieben werden. Darunter sind der normale Schaltuhrenbetrieb bei vorhandenem Netz (Netzbetrieb), der Betrieb bei Netzwiederkehr nach einem Gangreservebetrieb und der Betrieb bei Umstellung von Sommerzeit auf Winterzeit bei vorhandenem Netz (und umgekehrt) und der Betrieb bei Sommer-/Winterzeitumstellung im Gangreservebetrieb:

### 1. Normaler Schaltuhrenbetrieb (Netzbetrieb):

Die elektronische Steuereinheit erzeugt wie bei einer typischen elektronischen Uhr aus den Schwingungen eines Oszillators 23 mittels eines elektronischen mehrstufigen Teilers 25 einen zeitsynchronen Takt, vorzugsweise mit einer Taktfrequenz von 1 Hz. Dieser Takt wird benutzt um das Register 27 für die aktuelle Zeit und das aktuelle Datum laufend zu inkrementieren. Der Inhalt des Registers 27 für die aktuelle Zeit und das aktuelle Datum kann über einen

Programmiereingang 24 auf die aktuelle Zeit und das aktuelle Datum eingestellt werden.

Wenn ein Netzsensor 34 meldet, dass die Netzspannung vorhanden ist, wird ein Treiber 28 in periodischen Zeitintervallen, vorzugsweise in Minutenintervallen von der elektronischen Steuerung gestartet und schaltet den Antrieb 10 ein. Die Abschaltung des Antriebs 10 erfolgt, wenn der Getriebesensor 20 anhand einer Markierung 19, vorzugsweise einer Minutenmarkierung, die Bewegung eines Getrieberads (Sensorrad) um einen bestimmten Drehwinkel, der vorzugsweise exakt der Verstellung der Uhr um 1 Minute entspricht, an die elektronische Steuerung rückmeldet. Das Sensorsignal wird dem Sensorzähler 31 zugeführt. Der Sensorzähler 31 hat die Funktion eines repetierenden Vorwahlzählers, der bei Erreichen der Vorwahl ein Ausgangssignal abgibt und das Zählregister wieder auf 0 stellt. Das Ausgangssignal des Sensorzählers 31 wirkt auf den Treiber 28 und schaltet so den Antrieb aus. Der Sensorzähler 31 wird je nach Betriebszustand der Uhr durch das Steuerprogramm auf eine bestimmte Vorwahl eingestellt. Im normalen Uhrenbetrieb ist die Vorwahl auf 1 gestellt.

Ein Eingang 33 der elektronischen Steuerung wird über den Schalter, der mit dem Schalthebel 17 gekoppelt ist entweder auf logisch "1" (Vcc 41) oder auf logisch "0" (GND 35) geschaltet. Ein Ausgang 33' steuert in Abhängigkeit von diesem Signal das Lastrelais 38. Um die Kontaktlebensdauer des Lastrelais 38 zu erhöhen können die Signalflanken des Ausgangs 33' so verzögert werden, dass der Schaltvorgang des Lastrelais 38 immer kurz vor einem Nulldurchgang der Netzspannung erfolgt. Die Nulldurchgänge der Netzspannung werden durch den Netzsensor 34 erfasst.

### 2. Betrieb bei Netzwiederkehr nach einem Gangreservebetrieb:

Je nach dem ob die erfindungsgemäße Schaltuhr eine Tagesschaltuhr oder eine Wochenschaltuhr ist, lassen sich folgende Betriebszustände beim Gangreservebetrieb unterscheiden

### a. Gangreservebetrieb bei einer Tagesschaltuhr:

Wenn der Netzsensoreingang einen Netzausfall meldet - Zustand am Netzsensoreingang wechselt von logisch "1" auf logisch "0"-, dann wird der Treiber 28 nicht mehr aktiviert, d.h., die Programmschaltscheibe 15 bewegt sich nicht mehr. Der Ausgang 33' wird auf logisch "0" geschaltet. Dadurch geht das Lastrelais 38 in die Ruhestellung. Die aktuelle Zeit und das aktuelle Datum werden weiterhin batteriegestützt erfasst. Die Spannungsversorgung wird durch eine Primärzelle 40 gewährleistet. Der Netzsensor 34 startet bei Netzausfall einen Netzausfallzähler 32, der die Zeitintervalle - beispielsweise Minutenintervalle - des Netzausfalls zyklisch von 0 aufwärts bis 720 und wieder abwärts bis 0 zählt, danach wieder aufwärts bis 720, usw.

Bei Netzwiederkehr wird der Netzausfallzähler 32 gestoppt. Der aktuelle Zählerstand wird als Vorwahl an den Sensorzähler 31 übertragen. Abhängig davon ob der Netzausfallzähler 32 in der Aufwärtsphase oder Abwärtsphase gestoppt wurde, wird der Treiber 28 mit dem nächsten Antriebsimpuls in der Betriebsart vorwärts bzw. rückwärts in Betrieb genommen, um die Uhr einzustellen. Durch das beschriebene Verfahren ist eine Verstellung der Uhr nach Netzausfall um maximal 12 h vorwärts oder rückwärts nötig. Die Anzahl der Zeitintervalle, die der Einstellvorgang andauert, wird registriert und zur Vorwahl des Sensorzählers 31 addiert, wenn die Uhr vorwärts verstellt wird, bzw. subtrahiert, wenn die Uhr rückwärts verstellt wird. Erst wenn der Antrieb 10 solange in Betrieb war, dass die vom Getriebesensor 20 eingehende Anzahl der Schritte der Vorwahl des Sensorzählers 31 entspricht, wird der Treiber 28 durch die Steuerung aufgrund des Ausgangssignals des Sensorzählers 31 abgeschaltet und gleichzeitig setzt das Steuerprogramm die Vorwahl des Sensorzählers 31 wieder auf 1 und den Netzausfallzähler 32 wieder auf 0, was dem normalen Uhrenbetrieb entspricht. Die Schaltuhr läuft jetzt wieder im Netzbetrieb, die Programmschaltscheibe 15 wurde bei Netzwiederkehr entsprechend der Netzausfalldauer nachgestellt. Zu diesem Zeitpunkt wird auch der Ausgang 33'für das Lastrelais 38 wieder entsprechend dem Zustand des Eingangs 33 aktiviert.

Alternativ kann die Uhr auch mit einem Antrieb ausgerüstet sein, der nur in eine Richtung (vorwärts) dreht. In diesem Fall zählt der Netzausfallzähler 32 die Minuten des Netzausfalls zyklisch von 0 bis 1439 aufwärts und beginnt danach wieder bei 0. Die Uhr muss bei dieser Methode nach einem Netzausfall im ungünstigsten Fall um 23 h 59 min verstellt werden.

### b. Gangreservebetrieb bei einer Wochenschaltuhr:

Eine Wochenschaltuhr funktioniert nach dem gleichen Prinzip. Lediglich der Netzausfallzähler 32 arbeitet mit anderen Zählbereichen. Wird ein vor-/rückwärts betreibbarer Antrieb 10 eingesetzt, dann zählt der Netzausfallzähler 32 die Minuten des Netzausfalls zyklisch von 0 aufwärts bis 5040 und wieder abwärts bis 0, danach wieder aufwärts bis 5040 usw. Dadurch wird erreicht, dass die Uhr im ungünstigsten Fall um maximal 5040 Minuten (3,5 Tage) vorwärts oder rückwärts nachgestellt werden muss.

Alternativ kann die Uhr auch mit einem Antrieb 10 ausgerüstet sein, der nur in eine Richtung (vorwärts) dreht. In diesem Fall zählt der Netzausfallzähler 32 die Minuten des Netzausfalls zyklisch von 0 bis 10079 aufwärts und beginnt danach wieder bei 0. Die Uhr muss bei dieser Methode nach einem Netzausfall im ungünstigsten Fall um 6 d: 23 h: 59 min verstellt werden.

Um Energie zu sparen ist es vorteilhaft den Getriebesensor 20 im Gangreservebetrieb abzuschalten, da er im Gangreservebetrieb nicht benötigt wird.

### 3. Sommer-/Winterzeitumstellung bei Netzbetrieb:

Im ersten Umstellregister 29 ist beispielsweise die Uhrzeit und das Datum des Beginns der Sommerzeit gespeichert.

Im zweiten Umstellregister 30 ist beispielsweise die Uhrzeit und das Datum des Beginns der Winterzeit gespeichert.

Während des normalen Uhrenbetriebs vergleicht das Steuerprogramm laufend, ob der Inhalt des aktuellen Zeitregisters (Zeit und Datum) 27 gleich ist mit dem Inhalt eines der beiden Umstellregister (Zeit und Datum) 29, 30.

### a. Beginn der Sommerzeit (Vorstellen der Uhr):

Wird Übereinstimmung des aktuellen Zeitregisters 27 mit dem ersten Umstellregister 29 festgestellt, dann setzt das Steuerprogramm die Vorwahl des Sensorzählers von 1 auf 60, sofern mit Minutenschritten gearbeitet wird. Mit dem nächsten Antriebsimpuls wird der Treiber 28 vorwärts gestartet, und bleibt solange aktiv, bis der Sensorzähler eine Vorverstellung der Uhr um 60 Schritte erfasst hat. Danach wird der Treiber 28 wieder gestoppt und die Vorwahl des Sensorzählers 31wird durch das Steuerprogramm wieder von 60 auf 1 zurückgestellt. Ferner wird das aktuelle Zeitregister um 1 Stunde vorgestellt.

### b. Beginn der Winterzeit (Rückstellen der Uhr):

Wird Übereinstimmung des aktuellen Zeitregisters 27 mit dem zweiten Umstellregister 30 festgestellt, dann setzt das Steuerprogramm die Vorwahl des Sensorzählers 31 von 1 auf 60, sofern mit Minutenschritten gearbeitet wird. Mit dem nächsten Antriebsimpuls wird der Treiber 28 rückwärts gestartet, und bleibt solange aktiv, bis der Sensorzähler 31 eine Rückstellung der Uhr um 60 Schritte erfasst hat. Danach wird der Treiber 28 wieder gestoppt und die Vorwahl des Sensorzählers 31 wird durch das Steuerprogramm wieder von 60 auf 1 zurückgestellt, und der Treiber 28 wird wieder vorwärts betrieben. Ferner wird das aktuelle Zeitregister 27 um 1 Stunde zurückgestellt.

Alternativ kann bei Einsatz von Antrieben mit nur einer Drehrichtung (vorwärts) die Rückstellung der Uhr auch dadurch erfolgen, dass der Treiber 28 für eine bestimmte Anzahl von Antriebsimpulsen, z.B. 60 Minutenimpulse, gesperrt wird. D.h., der Uhrenbetrieb setzt für genau 1 Stunde aus, um danach wieder den normalen Betrieb aufzunehmen.

### 4. Sommer-/Winterzeitumstellung im Gangreservebetrieb:

Fällt der Umstellzeitpunkt zufällig in den Gangreservebetrieb, dann werden die für die Zeitumstellung erforderlichen Impulse - beispielsweise 60 Minutenimpulse - auf das Ergebnis des Netzausfallzählers 32 addiert bzw. subtrahiert und die Verstellung der Uhr erfolgt bei Netzwiederkehr entsprechend

Bei der Schaltuhr kann die Region eingestellt werden, deren Umstellregeln bei der Sommer-Winterzeit-Umstellung berücksichtigt werden sollten (Sommer-/Winterzeit-Auswahl 26):
Über zwei Eingänge der elektronischen Steuerung wird die Region in der Sommer-/Winterzeit-Auswahl 26 ausgewählt, deren Umstellregel berücksichtigt werden soll. Jeder Region ist ein bestimmtes Signalmuster an den Eingängen zugeordnet. Die Zuordnung kann beispielsweise folgendermaßen aussehen.

| Eingang 1 | Eingang 2 | Region |
|---|---|---|
| GND | GND | EUROPA |
| GND | Vcc | USA |
| Vcc | Vcc | Keine Umstellfunktion |

Entsprechend der Auswahl werden die spezifischen Umstelldaten in das erste Umstellregister 29 und das zweite Umstellregister 30 geladen.

Außerdem ist es möglich, bei der Schaltuhr eine Einstellung auf eine andere Ortszeit (Zeitzone) vorzunehmen:
Die elektromechanische Schaltuhr verfügt mindestens über einen mechanischen Stelleingang 22, über den eine Verstellung der Schaltuhr vorwärts durch Betätigen der entsprechenden Taste bewirkt wird. Vorteilhaft ist ein zweiter Stelleingang 22', der eine entsprechende Verstellung der Schaltuhr rückwärts ermöglicht Während der Verstellung werden die Sensorimpulse entsprechend auf das aktuelle Zeitregister 27 addiert bzw. subtrahiert. Das Datumsregister wird durch diesen Einstellvorgang nicht beeinflusst.

Der Getriebesensor 20 kann in folgenden Varianten ausgeführt sein:
- Gabellichtschranke: Das Getrieberad mit den Zeitmarken läuft durch eine Gabelförmige Lichtschranke, die aus einem optischen Sender und Empfänger besteht. Die Zeitmarken sind als Öffnungen in dem Getrieberad ausgeführt, die den Strahlengang zwischen dem Sender und Empfänger während der Rotationsbewegung des Getrieberads freigeben und unterbrechen.
- Reflexlichtschranke: Das Getrieberad mit den Zeitmarken wird von der Oberseite oder Unterseite durch eine Reflexlichtschranke, die aus einem optischen Sender und Empfänger besteht, berührungslos abgetastet. Die Zeitmarken sind als Zonen mit wechselndem Reflexionsverhalten auf der dem Getriebesensor zugewandten Seite des Getrieberads ausgeführt. Abhängig davon, ob bei der Rotationsbewegung des Getrieberads eine Zone mit hohem oder geringem Reflexionsvermögen im Erfassungsbereich der Reflexlichtschranke ist, wird der Ausgang des Getriebesensors ein- oder ausgeschaltet.
- Elektrischer Schalter: Die Zeitmarken des Getrieberads sind erhaben oder vertieft auf der Oberseite oder Unterseite des Getrieberads ausgeführt und betätigen bei der Drehbewegung einen elektrischen Kontakt.
- Magnetischer Getriebesensor: Die Zeitmarken des Getrieberads sind als dauermagnetische Markierungen ausgeführt, die von einem Magnetfeldsensor - beispielsweise Hallsensor oder Magnetfeld abhängiger Widerstand - erfasst werden.

Der Antrieb ist ein Rotationsantrieb der entweder vorwärts und rückwärts oder nur vorwärts betreibbar ist. Der Antriebstyp ist beliebig und kann sein ein
- Synchronmotor
- Gleichstrommotor
- Piezo-Resonanzmotor
- Etc. ...

Die erste Getriebestufe ist vorzugsweise als Reibradgetriebe ausgeführt. Dies hat den Vorteil, dass Laufgeräusche im Vergleich zu Stirnradverzahnungen deutlich geringer sind, und dass höhere Übersetzungsverhältnisse realisierbar sind. Das Übersetzungsverhältnis bei dem in Fig. 2 dargestellten Beispiel ergibt sich aus dem Verhältnis des Durchmessers 1.Rad 12 zum Durchmesser der Antriebswelle 11 und beträgt 25mm : 2,5mm = 10 :1.

Die erste Getriebestufe kann alternativ auch als Schneckengetriebe ausgeführt sein.

Fig. 3 zeigt eine elektromechanische Tagesschaltuhr als vereinfachte erfindungsgemäße Ausführung. Die Programmschaltscheibe 15 wird in Gangreserve nicht angetrieben, jedoch bei Netzwiederkehr automatisch auf die aktuelle Zeit eingestellt. Lastschalter 39 ist bei Netzwiederkehr aktiv und schaltet in der Verstellphase der Uhr entsprechend dem eingestellten Programm. Ausgehend von der in Fig. 3 dargestellten Ausführung sollen im folgenden die Möglichkeiten und Einschränkungen aufgezeigt werden, die mit einer vereinfachten Version verbunden sind.

In Fig. 3 ist das Lastrelais 38 durch einen mechanischen Lastschalter 39 ersetzt, der direkt durch den Schalthebel 17 gesteuert wird. Damit entfallen in der elektronischen Steuerung der Eingang/Ausgang 33, 33'. Ebenfalls entfallen die Bauelemente für die elektronische Ansteuerung des Relais. Weiterhin ist der Aufwand an Bauelementen im Bereich des Netzteils deutlich reduziert.

Diese Ausführung hat den Vorteil, dass sie wesentlich preisgünstiger herzustellen ist, als die Version entsprechend Fig. 2, jedoch sind auch einige Einschränkungen hinsichtlich der Funktion damit verbunden.
- In einer automatischen Verstellphase der Schaltuhr, z.B. nach einer Gangreserveperiode, oder während einer So/Wi- Umstellung, oder während einer manuell ausgelösten Verstellung wird der Lastschalter 39 immer entsprechend dem an der Programmschaltscheibe 15 eingestellten Programm betätigt. D.h., wenn die Uhr beispielsweise nach einer Netzunterbrechung in den automatischen Schnellverstellbetrieb geht, dann wird der Lastschalter 39 eventuell mehrmals eingeschaltet und wieder ausgeschaltet, weil das Schaltprogramm ähnlich einem Zeitraffer durchfahren wird.
- Der Einschaltzeitpunkt der Lastkontakte ist zufällig in Bezug auf den Phasenwinkel der Netzspannung

In Fig. 4 ist eine elektromechanische Schaltuhr mit dem folgenden Übersetzungsverhältnis und Drehzahlen dargestellt.

| | Zahnzahl Rad | Zahnzahl Trieb | Ubersetzungsfaktor | Mittleres Zeit pro 1 Umdrehung | Mittlere Dreh -zah/ |
|---|---|---|---|---|---|
| Antriebswelle | | 10 | | 2 min | 30/h |
| 1. Rad | 20 | 10 | 2 | 4 min | 15/h |
| 2. Rad | 50 | 10 | 5 | 20 min | 3/h |
| 3. Rad | 75 | 10 | 7,5 | 2,5 h | 9,6/d |
| Programmschaltscheibe | 96 | | 9,6 | 24 h | 1/d |

Das in Fig. 4 dargestellte Ausführungsbeispiel einer elektromechanischen Schaltuhr, es handelt sich hierbei um eine Tagesschaltuhr, unterscheidet sich von dem in Fig. 3 dargestellten Ausführungsbeispiel im Wesentlichen durch die Art des Sensors 21, welcher den Sensorzähler 31 mit dem Sensorsignal beaufschlagt.

Handelt es sich bei den Ausführungsbeispielen gemäß Fig. 2 und 3 um einen Sensor, der auf die beschriebene Art und Weise als zusätzliches Bauteil diskret ausgeführt sein kann, ist bei dem Ausführungsbeispiel gemäß Fig. 4 dagegen ein elektronischer Sensor 21 vorgesehen, der im Wesentlichen durch eine integrierte Komparatorschaltung gebildet wird, die die durch die Rotorbewegung nach Abschalten des Antriebsimpuls in der Spule induzierte Spannung erfasst. Über Spannungsänderungen in dieser Spule 42 des Antriebs 10 können die vom Antrieb 10 erzeugten Bewegungen erfasst werden und über den Sensor 21 an den Sensorzähler 31 gemeldet werden.

Der Antrieb 10 ist bei dem Ausführungsbeispiel gemäß Fig. 4 als Einphasen-Schrittmotor (Typ Lavet) mit permanent magnetischem Rotor 44 vorgesehen. Der Rotor 44 weist ein Polpaar auf, welches durch einen Permanentmagneten gebildet ist, wobei die Pole des Polpaars diametral gegenüber liegen. Der Schrittwinkel dieses Antriebs 10 beträgt jeweils 180 °, dass heißt eine halbe Umdrehung. Selbstverständlich können jedoch auch Antriebe vorgesehen werden, bei denen der Rotor eine höhere Polpaarzahl hat, womit entsprechend geringere Schrittwinkel möglich sind. Ein derartiger Antrieb 10 hat durch die Konstruktion, dass heißt insbesondere durch die asymmetrische Ausbildung der Luftspalte eine bevorzugte Drehrichtung. Diese bevorzugte Drehrichtung ist die Richtung des Uhrzeigerdrehsinns.

Der Antrieb 10 wird von dem Treiber 28 mit periodischen Antriebsimpulsen 50 (Fig. 5) wechselnder Polarität angesteuert. Unterhalb einer Grenzfrequenz verhalten sich Einphasen-Schrittmotoren vom Typ Lavet im gesteuerten Bereich sehr stabil und führen pro Antriebsimpuls 50 einen definierten Schritt aus. Der nächste Schritt wird erst dann ausgeführt, wenn der Rotor 44 in seiner neuen Ruhelage endgültig eingeschwungen ist, dass heißt, wenn die Schwingung des Rotors 44 in Folge der systemeigenen Dämpfung abgeklungen ist.

Dieses ist anhand der Fig. 5 näher dargestellt, wobei die unterhalb des Spannungszeitdiagramm schematisch dargestellten Rotorstellungen jeweils die Ruheposition des Rotors vor dem nächsten Antriebsimpuls 50 darstellt. Die Antriebsimpulse 50 werden in Form eines Rechteckimpuls kurzer Dauer auf die Antriebsspule gegeben. Die Antriebsimpulse erzeugen in der Spule 42 des Antriebs 10 ein Magnetfeld, wobei der permanenterregte Rotor 44 des Antriebs 10 entgegengesetzt zu dem von der Spule 42 des Antriebs 10 erzeugten Magnetfelds ausgerichtet ist. Der Antriebsimpuls ist kurz und so bemessen, dass der Rotor 44 aus seiner magnetischen Ruhelage gedreht wird und nach Abschalten des Antriebsimpulses 50 auf Grund seiner magnetischen Wechselwirkung mit dem Stator gedämpft in seine um 180° versetzte neue Ruhelage einschwingt. Durch die Bewegung des permanenterregten Rotors 44 wird die Spule 42 des Antriebs 10 von einem sich zeitlich ändernden magnetischen Fluss durchsetzt. Dieser zeitlich sich ändernde magnetische Fluss durch die Spule 42 induziert in die Spule eine Spannung, welche über den Sensor 21 erfasst wird und anhand welcher man die Bewegung des Rotors 44 erfassen kann.

Im Einzelnen sind bei einem typischen Spannungsverlauf eines Schrittes folgende Abschnitte im Spannungsverlauf zu erkennen.

Zunächst wird von Außen der rechteckförmige Antriebsimpuls 50 aufgeschaltet. Nach dem Abschalten dieses Antriebsimpulses 50 wird durch das Abschalten ein Impuls 50a entgegengesetzter Polarität in die Spule 42 induziert. Dieser Impuls 50a ist im Vergleich zu dem ersten Impuls 50 von kurzer Dauer. An diesen Impuls 50a schließt sich dann eine abklingende Schwingung der Spannung an, welche durch die Bewegung und das Einschwingen des Rotors 44 erzeugt wird. Die Grenzfrequenz der Antriebsimpulse ist im Wesentlichen durch die Resonanzfrequenz und die Dämpfung des Rotor-Statorsystems bestimmt. Bei einer Frequenz der Antriebsimpulse zur Ansteuerung des Antriebs 10 im Bereich der Resonanzfrequenz drehen diese Antriebe 10 im gesteuerten Betrieb jedoch nicht mehr stabil. Dieser Effekt ist in der Uhrentechnik seit langem bekannt. Derartige als Einphasen-Schrittmotoren vom Typ Lavet ausgebildete Antriebe 10 können daher bisher nur begrenzt für eine Schnellverstellung einer Uhr insbesondere einer Schaltuhr genutzt werden.

Um den Betrieb des Einphasen-Schrittmotors vom Typ Lavet bei hohen Frequenzen der vom Treiber 28 gelieferten Antriebsimpulse sowohl vorwärts als auch rückwärts zu ermöglichen, wird erfindungsgemäß nach Abschalten des Antriebsimpulses die durch die Bewegung des Rotors 44 in der Spule 42 induzierte Spannung einer elektronischen Auswerteschaltung (Sensor 21) zugeführt. Die Erfassung des Nulldurchgangs der durch die Rotorbewegung induzierten Spannung liefert eine Information über die Ausführung des Schritts und den augenblicklichen Drehwinkels des Rotors 44.

Der Spannungsverlauf der Spannung in der Spule 42 des Antriebs 10 bei einer Schnellverstellung und die entsprechende Rotorstellung ist in der Fig. 6 dargestellt. Eine Schnellverstellung der Schaltuhr beginnt bei Stillstand des Antriebes 10 durch Aufschalten eines Antriebsimpulses 51. Sobald nach dem Ende des Antriebsimpulses der Nulldurchgang der infolge der Bewegung des Rotors 44 induzierten Spannung erkannt wird, erfolgt die Aufschaltung des folgenden Antriebsimpulses 52 mit umgekehrter Polarität. Der Rotor 44 kommt dadurch nicht mehr zum Stillstand. Sodann wird kontinuierlich durch das Einschalten des Magnetfelds in wechselnder Polarität vorwärts getrieben. Die Dauer des jeweils folgenden Antriebsimpulses wird abgeleitet aus der Messung der Gesamtdauer des vorhergehenden Antriebsimpulses und der Zeit bis zum Nulldurchgang der induzierten Spannung. Durch dieses Verfahren werden die Antriebsimpulse 51, 52, 53 mit der Position des Rotors 42 so synchronisiert, dass der Antrieb 10 zunächst beschleunigt wird. Der Antrieb 10 beschleunigt aus dem Stillstand, bis er schließlich eine antriebstypische Enddrehzahl erreicht, bei der die Gegeninduktion eine weitere Energieaufnahme verhindert. Die Enddrehzahl ist um ein vielfaches höher als die Drehzahl im normalen Uhrenbetrieb mit periodischen Antriebsimpulsen 50. Dadurch wird eine Schnellverstellung der Uhr ermöglicht.

Die Anschlüsse der Spule 42 sind wie in Fig. 4 gezeigt, mit den Eingängen einer in dem Sensor 21 enthaltenen Komparatorschaltung verbunden. Die Komparatorschaltung erfasst nach dem Abschalten des Antriebsimpulses den Nulldurchgang der infolge der Drehung des Rotors 44 induzierten Spannung und erzeugt daraus ein Signal, welches dem Sensorzähler 31 zugeführt wird. Weitere durch den Treiber 28 erzeugte Antriebsimpulse in schneller Folge werden unterdrückt, sobald der Sensorzähler 31 die für die Schnellverstellung notwendige Anzahl von Schritten registriert hat. Antriebsimpulse werden danach wieder periodisch für den normalen Uhrenbetrieb vom Treiber 28 ausgegeben.

Komplizierter ist dagegen die Ansteuerung des Antriebs 10 für eine Schnellverstellung rückwärts welche anhand der Fig. 7 erläutert wird. Die Schnellverstellung rückwärts beginnt ebenfalls bei einem Stillstand des Rotors 44 durch Aufschalten eines Antriebsimpulses 54, welcher beim Drehen bzw. eine Beschleunigung des Rotors 44 in Vorwärtsrichtung bewirkt. Unmittelbar im Anschluss an dem Beginn der Drehbewegung in Vorwärtsrichtung wird dann jedoch ein Antriebsimpuls 55 mit umgekehrter Polarität aufgeschaltet. Dieser Antriebsimpuls 55 bewirkt ein Abbremsen der Vorwärtsbewegung und schließlich eine Drehrichtungsumkehr des Rotors 44. Die Dauer des ersten Antriebsimpulses 54 und des zweiten Antriebsimpulses 55 ist jeweils antriebsspezifisch und so bemessen, dass der Rotor 44 nach Abschalten des zweiten Antriebsimpulses 55 aufgrund seiner kinetischen Energie die ursprüngliche Ruhelage zu Beginn der Schnellverstellung rückwärts überläuft.

Sobald nach Abschalten des zweiten Antriebsimpulses 55 der Nulldurchgang der induzierten Spannung erkannt wird, erfolgt die Aufschaltung eines dritten Antriebsimpulses 56 mit umgekehrter Polarität. Weitere Antriebsimpulse 57, 58 folgen mit jeweils umgekehrter Polarität nach den Nulldurchgängen der induzierten Spannungen. Der Rotor 44 kommt nicht mehr zum Stillstand. Die Dauer des jeweiligen folgenden Antriebsimpulses 56, 57, 58 wird aus der Messung der Gesamtdauer des vorhergehenden Antriebsimpulses 55, 56, 57 und der Zeit bis zum Nulldurchgang der induzierten Spannung abgeleitet. Durch dieses Verfahren werden die Antriebsimpulse 56, 57, 58 mit der Position des Rotors 44 so synchronisiert, dass der Rotor 44 ständig rückwärts beschleunigt wird. Der Rotor 44 beschleunigt, bis eine antriebstypische Enddrehzahl erreicht ist, bei welcher die Gegeninduktion und eine weitere Energieaufnahme verhindert. Diese Enddrehzahl ist um ein Vielfaches höher als die Drehzahl im normalen Uhrenbetrieb mit periodischen Antriebsimpulsen und ermöglicht so eine Schnellverstellung der Uhr rückwärts.

Die beweglichen Getriebeteile sind durch eine erfindungsgemäße Ausführung in der Regel deutlich reduziert. In einer erfindungsgemäßen Ausführung werden im Vergleich zur herkömmlichen Ausführung nur 4 Getrieberäder anstatt 6 Getrieberäder benötigt, obwohl die Rotordrehzahl in dem erfindungsgemäßen Ausführungsbeispiel in Fig. 2 um den Faktor 20 höher ist als in dem Ausführungsbeispiel in Fig. 1.

Die Reduktion der beweglichen Getriebeteile gelingt dadurch, dass der Antrieb in Verbindung mit der elektronischen Steuerung durch den Intervallbetrieb bereits eine relativ hohe elektronische Übersetzung erfährt, die mechanisch mehreren Getriebestufen entspricht.

Außerdem können die Getriebestufen vor dem Sensorrad 12 als Reibräder (ohne Verzahnung) ausgeführt werden, da der Getriebesensor 20 eventuell auftretenden Schlupf dadurch ausgleicht, dass er die Abschaltung des Antriebs immer erst dann bewirkt, wenn er die nächste Zeitmarke erfasst hat. Mit einem Reibradgetriebe lassen sich pro Stufe bei gleichen Abmessungen höhere Übersetzungsverhältnisse realisieren als bei verzahnteri Stirnradgetrieben.

Vorteile der diskutierten Ausführungsbeispiele:
- Eine elektromechanische Schaltuhr nach dem beschriebenen Prinzip ist für den Anwender sehr einfach zu bedienen. Nach Programmierung der Schaltelemente 16 und Einschalten der Versorgungsspannung stellt sich die Programmschaltscheibe 15 automatisch auf die aktuelle Zeit ein.
- Die Verstellung der Uhr um +/- 1 Stunde im Zusammenhang mit der Sommerzeit bzw. Winterzeitumstellung erfolgt automatisch.
- Dadurch, dass der Antrieb bei Netzausfall nicht aktiv ist, ist durch entsprechende Dimensionierung der Primärzelle 40 eine mehrjährige Gangreservedauer realisierbar.

## Patentansprüche

1. Elektromechanische Schaltuhr umfassend einen Antrieb (10), ein Getriebe (12, 13, 14,), eine elektronische Steuerung, einen Sensor (20, 21) und eine um ihre Achse drehbare Programmschaltscheibe (15), die dazu eingerichtet ist in einem Schaltuhrenbetrieb bei vorhandenem Netz und zumindest, in einem Betrieb bei Netzwiederkehr nach
einem Gangreservebetrieb oder in einem Betrieb bei Umstellung von Sommer- auf Winterzeit bzw von Winterzeit- auf Sommerzeit bei vorhandenem Netz von dem Antrieb (10) angetrieben zu werden und wobei am Umfang der Programmschaltscheibe (15) Schaltelemente (16) angeordnet sind
welche in mindestens zwei Stellungen einstellbar sind, die einem Einschaltzustand bzw. einem Ausschaltzustand entsprechen,
- wobei die jeweiligen Stellungen der Schaltelemente (16) am Umfang der Programmschaltscheibe (15) von einem Schalthebel (17) abgetastet werden, welcher gelenkig gelagert ist, und
- wobei der Sensor (20, 21) dazu eingerichtet ist, ein einer Drehbewegung entsprechendes Sensorsignal zu erzeugen,
- wobei der Sensor (20, 21) zur Erzeugung des Sensorsignals die Drehbewegung des Antriebs (10) oder eines mit dem Antrieb (10) gekoppelten Getriebeteils erfasst,
- wobei der Antrieb vorwärts und rückwärts betreibbar ist,
- wobei der Sensor eingerichtet ist, vom Antrieb ausgeführte Schritte zu erfassen
- wobei die Steuerung einen Sensorzähler (31) umfasst,
- wobei das Sensorsignal dem Sensorzähler (31) zugeführt ist
- wobei von der Steuerung vorgebbar ist, wie viele Schritte vom Antrieb (10) auszuführen sind, wobei die Anzahl dieser vorgegebenen Schritte als Vorwahl bezeichnet ist,
- wobei der Sensorzähler (31) durch ein Steuerprogramm im normalen Schaltuhrenbetrieb, im Betrieb bei Netzwiederkehr nach einem Gangreservebetrieb und im Betrieb bei Umstellung von Sommer- auf Winterzeit bei vorhandenem Netz und/oder im Betrieb bei Umstellung von Winterzeit- auf Sommerzeit bei vorhandenem Netz auf eine bestimmte Vorwahl eingestellt wird,
- wobei in dem normalen Schaltuhrenbetrieb bei vorhandenem Netz die Vorwahl eins beträgt,
- wobei in dem Betrieb bei Netzwiederkehr nach einem Gangreservebetrieb als Vorwahl ein aktueller Zählerstand eines Netzausfallzählers (32) an den Sensorzähler (31) übertragen wird, und/oder
- wobei in dem Betrieb bei Umstellung von Sommer- auf Winterzeit bei vorhandenem Netz und/oder dem Betrieb bei Umstellung von Winterzeit- auf Sommerzeit bei vorhandenem Netz die Vorwahl auf sechzig gesetzt wird, sofern mit Minutenschritten gearbeitet wird,
- wobei
- in dem normalen Schaltuhrenbetrieb bei vorhandenem Netz von der Steuerung ein Treiber (28) in periodischen Zeitintervallen gestartet wird, der den Antrieb (10) einschaltet, und der Sensorzähler (31) bei Erreichen der Vorwahl ein Ausgangsignal abgibt, welches auf den Treiber (28) wirkt, und so den Antrieb (10) ausschaltet, und ein Zählregister des Sensorzählers (31)wieder auf null stellt,
- in dem Betrieb bei Netzwiederkehr nach einem Gangreservebetrieb der Treiber (28) nach der Übertragung der Vorwahl in den Sensorzähler mit dem nächsten Antriebsimpuls vorwärts oder rückwärts in Betrieb genommen wird und der Treiber (28) durch die Steuerung abgeschaltet wird, wenn die vom Sensor (20, 21) eingehende Anzahl der Schritte der Vorwahl des Sensorzählers (31) entspricht, und das Steuerprogramm gleichzeitig die Vorwahl des Sensorzählers (31) wieder auf eins und den Netzausfallzähler auf null setzt, was einem normalen Schaltuhrenbetrieb entspricht,
- bei Umstellung von Sommer- auf Winterzeit bei vorhandenem Netz der Treiber (28) nach der Übertragung der Vorwahl in den Sensorzähler (31) mit dem nächsten Antriebsimpuls rückwärts gestartet wird und solange aktiv bleibt, bis der Sensorzähler (31) eine Rückstellung der Uhr um die Anzahl von Schritten erfasst hat, die der Vorwahl entspricht, und danach die Vorwahl entsprechend dem normalen Uhrenbetrieb zurückgestellt wird und/oder
- bei Umstellung von Winterzeit- auf Sommerzeit bei vorhandenem Netz der Treiber (28) nach der Übertragung der Vorwahl in den Sensorzähler (31) mit dem nächsten Antriebsimpuls vorwärts gestartet wird und solange aktiv bleibt, bis der Sensorzähler (31) eine Vorverstellung der Uhr um die Anzahl von Schritten erfasst hat, die der Vorwahl entspricht, und danach die Vorwahl entsprechend dem normalen Uhrenbetrieb zurückgestellt wird.

2. Elektromechanische Schaltuhr nach Anspruch 1, **dadurch gekennzeichnet, dass** die elektronische Steuerung einen Quarzoszillator und Frequenzteiler zur Erzeugung eines zeitsynchronen Takts umfasst.

3. Elektromechanische Schaltuhr nach Anspruch 1 oder 2, **dadurch gekennzeichnet, dass** die elektronische Steuerung mittels eines Netzsensors (34) unterscheidet, ob sich die Schaltuhr im Netzbetrieb oder Gangreservebetrieb befindet.

4. Elektromechanische Schaltuhr nach einem der Ansprüche 1 bis 3, **dadurch gekennzeichnet, dass** der Sensor (20, 21) im Gangreservebetrieb deaktiviert ist.

5. Elektromechanische Schaltuhr nach einem der Ansprüche 1 bis 4, **dadurch gekennzeichnet, dass** der Sensor (20, 21) mit dem Einschalten des Antriebs (10) aktiviert wird, und unmittelbar nach dem Abschalten des Antriebs (10) deaktiviert wird.

6. Elektromechanische Schaltuhr nach einem der Ansprüche 1 bis 5, **dadurch gekennzeichnet, dass** die elektronische Schaltung im Gangreservebetrieb aus einer Primärzelle (40) gespeist wird.

7. Elektromechanische Schaltuhr nach einem der Ansprüche 1 bis 5, **dadurch gekennzeichnet, dass** die elektronische Schaltung im Gangreservebetrieb aus einen Akkumulator gespeist wird, der bei Netzbetrieb geladen wird.

8. Elektromechanische Schaltuhr nach einem der Ansprüche 1 bis 7, **dadurch gekennzeichnet, dass** die Dauer des Gangreservebetriebs in dem Netzausfallzähler (32) registriert wird, indem die Anzahl der nicht ausgeführten Schritte gezählt werden.

9. Elektromechanische Schaltuhr nach einem der Ansprüche 1 bis 8, **dadurch gekennzeichnet, dass** die Anzahl der Zeitintervalle, die ein Einstellvorgang in einem Betrieb bei Netzwiederkehr nach einem Gangreservebetrieb andauert, registrierbar und zur Vorwahl des Sensorzählers (31) addierbar sind, wenn die Schaltuhr vorwärts verstellbar ist, bzw. subtrahierbar ist, wenn die Schaltuhr rückwärts verstellbar ist.

10. Elektromechanische Schaltuhr nach Anspruch 1, **dadurch gekennzeichnet, dass** die elektronische Schaltung über mindestens einen Eingang verfügt, der die Auswahl einer bestimmten Regel für die Umstellung der Sommerzeit und der Winterzeit ermöglicht.

11. Elektromechanische Schaltuhr nach Anspruch 10, **dadurch gekennzeichnet, dass** die elektronische Steuerung Umstellzeitpunkte durch Vergleich von gespeicherten Umstellzeitpunkten mit der aktuellen Zeit erkennt.

12. Elektromechanische Schaltuhr nach Anspruch 1, **dadurch gekennzeichnet, dass** die elektronische Schaltung mindestens einen vorwärts Stelleingang (22) besitzt, über den der Antrieb (10) manuell verstellt werden kann.

13. Elektromechanische Schaltuhr nach Anspruch 12, **dadurch gekennzeichnet, dass** die elektronische Schaltung einen rückwärts Stelleingang (22, 22') besitzt, über den der Antrieb (10) manuell verstellt werden kann.

14. Elektromechanische Schaltuhr nach Anspruch 12 oder 13, **dadurch gekennzeichnet, dass** bei Betätigung des vorwärts Stelleingangs (22) das aktuelle Zeitregister (27) entsprechend der vom Sensorzähler (31) erfassten Anzahl der Sensorimpulse inkrementiert wird.

15. Elektromechanische Schaltuhr nach Anspruch 13, **dadurch gekennzeichnet, dass** bei Betätigung des rückwärts Stelleingangs (22') das aktuelle Zeitregister (27) entsprechend der vom Sensorzähler (31) erfassten Anzahl der Sensorimpulse dekrementiert wird.

16. Elektromechanische Schaltuhr nach Anspruch 1, **dadurch gekennzeichnet, dass** die elektronische Steuerung über einen Programmiereingang (24) verfügt, über den der Inhalt des aktuellen Zeitregisters (27) programmierbar ist.

17. Elektromechanische Schaltuhr nach Anspruch 1, **dadurch gekennzeichnet, dass** der Ausgang (33') die Ansteuerung des Lastrelais (38) gegenüber dem Signal des Eingangs (33) derart verzögert, dass der Kontaktschließzeitpunkt des Lastrelais (38) kurz vor dem Nulldurchgang der Netzwechselspannung erfolgt.

18. Elektromechanische Schaltuhr nach einem der vorhergehenden Ansprüche, **dadurch gekennzeichnet, dass** der Antrieb (10) ein Elektroantrieb ist und einen Stator mit einer Spule (42) aufweist.

19. Elektromechanische Schaltuhr nach einem der vorhergehenden Ansprüche, **dadurch gekennzeichnet, dass**. der Elektroantrieb ein Schrittantrieb ist.

20. Elektromechanische Schaltuhr nach einem der vorhergehenden Ansprüche, **dadurch gekennzeichnet, dass** der Schrittantrieb permanenterregt ist.

21. Elektromechanische Schaltuhr nach Anspruch 20, **dadurch gekennzeichnet, dass** der Schrittmotor ein Lavetmotor ist.

22. Elektromechanische Schaltuhr nach Anspruch 21, **dadurch gekennzeichnet, dass** der Sensor (21) die in die Spule (42) induzierter Spannung erfasst.

23. Elektromechanische Schaltuhr nach dem vorhergehenden Anspruch, **dadurch gekennzeichnet, dass** der Sensor (21) eine Komparatorschaltung umfasst.

24. Verfahren zur Schnellverstellung einer elektromechanischen Schaltuhr nach einem der Ansprüche 21 bis 23 mit einem Lavetantrieb (10) und einem Sensor (21), wobei der Lavetantrieb einen Rotor (44) und einen Stator mit einer Spule (42) aufweist und wobei zur Schnellverstellung Antriebsimpulse auf die Spule (42) geschaltet werden,
**dadurch gekennzeichnet, dass**
die Einschaltzeiten der Antriebsimpulse aus einer von dem Sensor (21) erfassten Position des Rotors (44) ermittelt wird.

25. Verfahren nach Anspruch 24, **dadurch gekennzeichnet, dass** die Position des Rotors aus der Spule (42) und der induzierten Spannung ermittelt wird.

26. Verfahren nach Anspruch 24, **dadurch gekennzeichnet, dass** die Position des Rotors (44) durch einen optischen, magnetischen oder mechanischen Sensor ermittelt wird.

27. Verfahren nach Anspruch 25, **dadurch gekennzeichnet, dass** für eine Schnellverstellung vorwärts ein erster Antriebsimpuls (51) auf die Spule (42) aufgeschaltet wird, wodurch der Stator ein Magnetfeld erzeugt, welches dem Rotor (44) ein Drehmoment in die Vorwärts-Drehrichtung aufprägt und dass nach einem Abschalten des Antriebsimpuls (51) an der Spule (42) durch die Bewegung und/oder einen Einschwingvorgang des Rotors (44) in die Spule (42) eine Spannung induziert wird.

28. Verfahren nach Anspruch 25, **dadurch gekennzeichnet, dass** die induzierte Spannung von dem Sensor (21) erfasst wird.

29. Verfahren nach einem der Ansprüche 25 bis 28, **dadurch gekennzeichnet, dass** zum Einleiten einer Schnellverstellung rückwärts ein erster Antriebsimpuls (54) auf die Spule (42) aufgeschaltet wird, wodurch der Stator ein Magnetfeld erzeugt, welches dem Rotor ein Drehmoment in Vorwärts-Drehrichtung aufprägt, dass unmittelbar im Anschluss ein zweiter Antriebsimpuls (55) umgekehrter Polarität aufgeschaltet wird, welcher dem Rotor ein Drehmoment in Rückwärts-Drehrichtung aufprägt.

30. Verfahren nach dem vorhergehenden Anspruch, **dadurch gekennzeichnet, dass** nach dem Abschalten des zweiten Antriebsimpulses (55) in die Spule (42) durch die Bewegung und/oder einen Einschwingvorgang des Rotors (44) eine Spannung induziert wird.

31. Verfahren nach Anspruch 24 oder 27, **dadurch gekennzeichnet, dass**, sobald der Sensor (21) einen ersten Nulldurchgang der durch die Rotorbewegung induzierten Spannung erfasst, einen Antriebsimpuls (52, 56) umgekehrter Polarität zur Fortsetzung der Drehbewegung geschaltet wird.

32. Verfahren nach einem der Ansprüche 24 bis 29, **dadurch gekennzeichnet, dass** die Länge des ersten Antriebsimpulses antriebsspezifisch festgelegt ist.

33. Verfahren nach dem vorhergehenden Anspruch, **dadurch gekennzeichnet, dass** die Länge des zweiten Antriebsimpulses bei einer Schnellverstellung rückwärts antriebsspezifisch ist.

34. Verfahren nach dem vorhergehenden Anspruch, **dadurch gekennzeichnet, dass** die Länge der übrigen Antriebsimpulse aus der Länge des vorhergehenden Antriebsimpulses und der Einschwingdauer bis zum ersten Nulldurchgang der induzierten Spannung ermittelt wird.

## Claims

1. Electromechanical time switch comprising a drive (10), a gear mechanism (12, 13, 14), an electronic control system, a sensor (20, 21) and a programming switching disc (15) which can rotate about its axis and is designed to be driven by the drive (10) in a time switch mode when the power supply is present and at least in one mode when the power supply returns after a power reserve mode or in one mode when a changeover is made from daylight-saving time to standard time or from standard time to daylight-saving time when the power supply is present, and wherein switching elements (16) are arranged over the circumference of the programming switching disc (15), it being possible for the said switching elements to be moved to at least two positions which correspond to a switched-on state and, respectively, a switched-off state,
- wherein the respective positions of the switching elements (16) are sampled from the circumference of the programming switching disc (15) by a switching lever (17) which is mounted in an articulated manner, and
- wherein the sensor (20, 21) is designed to generate a sensor signal which corresponds to a rotational movement,
- wherein the sensor (20, 21) detects the rotational movement of the drive (10) or of a gear mechanism part which is coupled to the drive (10) in order to generate the sensor signal,
- wherein the drive can be operated forwards and backwards,
- wherein the sensor is designed to detect steps which are executed by the drive,
- wherein the control system comprises a sensor counter (31),
- wherein the sensor signal is fed to the sensor counter (31),
- wherein the control system can prespecify how many steps are to be executed by the drive (10), wherein the number of the said prespecified steps is identified as a preselected number,
- wherein the sensor counter (31) is set to a specific preselected number by a control programme in the normal time switch mode, in the mode when the power supply returns after a power reserve mode, and in the mode when a changeover is made from daylight-saving time to standard time when the power supply is present and/or in the mode when a changeover is made from standard time to daylight-saving time when the power supply is present,
- wherein the preselected number is one in the normal time switch mode when the power supply is present,
- wherein a current counter reading of a power supply failure counter (32) is transmitted to the sensor counter (31) in the mode when the power supply returns after a power reserve mode as the preselected number, and/or
- wherein the preselected number is set to sixty, provided that minute steps are used, in the mode when a changeover is made from daylight-saving time to standard time when the power supply is present and/or the mode when a changeover is made from standard time to daylight-saving time when the power supply is present,
- wherein
- a driver (28) is started in periodic time intervals by the control system in the normal time switch mode when the power supply is present, said driver switching on the drive (10), and the sensor counter (31) outputting an output signal when the preselected number is reached, the said output signal acting on the driver (28) and in this way switching off the drive (10), and resetting a counter register of the sensor counter (31) to zero,
- the driver (28) is put into operation forwards or backwards by the next drive pulse after the transmission of the preselected number to the sensor counter in the mode when the power supply returns after a power reserve mode, and the driver (28) is turned off by the control system when the number of steps arriving from the sensor (20, 21) corresponds to the preselected number of the sensor counter (31), and the control programme at the same time resets the preselected number of the sensor counter (31) to one and the power supply failure counter to zero, this corresponding to a normal time switch mode,
- the driver (28) is started backwards by the next drive pulse after the transmission of the preselected number to the sensor counter (31) when a changeover is made from daylight-saving time to standard time when the power supply is present, and remains active until the sensor counter (31) has detected backward adjustment of the clock by the number of steps which corresponds to the preselected number, and then the preselected number is reset in accordance with the normal clock mode, and/or
- the driver (28) is started forwards by the next drive pulse after the transmission of the preselected number to the sensor counter (31) when a changeover is made from standard time to daylight-saving time when the power supply is present, and remains active until the sensor counter (31) has detected a forward adjustment of the clock by the number of steps which corresponds to the preselected number, and then the preselected number is reset in accordance with the normal clock mode.

2. Electromechanical time switch according to Claim 1, **characterized in that** the electronic control system comprises a quartz oscillator and frequency divider for generating a synchronous clock.

3. Electromechanical time switch according to Claim 1 or 2, **characterized in that** the electronic control system uses a power supply sensor (34) to distinguish whether the time switch is in the power supply mode or power reserve mode.

4. Electromechanical time switch according to one of Claims 1 to 3, **characterized in that** the sensor (20, 21) is deactivated in the power reserve mode.

5. Electromechanical time switch according to one of Claims 1 to 4, **characterized in that** the sensor (20, 21) is activated by the drive (10) being switched on and is deactivated immediately after the drive (10) is switched off.

6. Electromechanical time switch according to one of Claims 1 to 5, **characterized in that** the electronic circuit is fed from a primary cell (40) in the power reserve mode.

7. Electromechanical time switch according to one of Claims 1 to 5, **characterized in that** the electronic circuit is fed from a rechargeable battery in the power reserve mode, said rechargeable battery being charged in the power supply mode.

8. Electromechanical time switch according to one of Claims 1 to 7, **characterized in that** the duration of the power reserve mode is recorded in the power supply failure counter (32) by the number of steps which have not been executed being counted.

9. Electromechanical time switch according to one of Claims 1 to 8, **characterized in that** the number of time intervals for which a setting process lasts in a mode when the power supply returns after a power reserve mode can be recorded and can be added to the preselected number of the sensor counter (31) when the time switch can be adjusted forwards or can be subtracted when the time switch can be adjusted backwards.

10. Electromechanical time switch according to Claim 1, **characterized in that** the electronic circuit has at least one input which allows the selection of a specific rule for changing over the daylight-saving time and the standard time.

11. Electromechanical time switch according to Claim 10, **characterized in that** the electronic control system identifies changeover time points by comparing stored changeover time points with the current time.

12. Electromechanical time switch according to Claim 1, **characterized in that** the electronic circuit has at least one forwards actuating input (22) by means of which the drive (10) can be manually adjusted.

13. Electromechanical time switch according to Claim 12, **characterized in that** the electronic circuit has a backwards actuating input (22, 22') by means of which the drive (10) can be manually adjusted.

14. Electromechanical time switch according to Claim 12 or 13, **characterized in that** the current time register (27) is incremented in accordance with the number of sensor pulses which is detected by the sensor counter (31), when the forwards actuating input (22) is operated.

15. Electromechanical time switch according to Claim 13, **characterized in that** the current time register (27) is decremented in accordance with the number of sensor pulses which is detected by the sensor counter (31), when the backwards actuating input (22') is operated.

16. Electromechanical time switch according to Claim 1, **characterized in that** the electronic control system has a programming input (24) by means of which the content of the current time register (27) can be programmed.

17. Electromechanical time switch according to Claim 1, **characterized in that** the output (33') delays the actuation of the load relay (38) in relation to the signal of the input (33) in such a way that the contact closing time point of the load relay (38) takes place shortly before the zero crossing of the power supply AC voltage.

18. Electromechanical time switch according to one of the preceding claims, **characterized in that** the drive (10) is an electric drive and has a stator with a coil (42) .

19. Electromechanical time switch according to one of the preceding claims, **characterized in that** the electric drive is a stepping drive.

20. Electromechanical time switch according to one of the preceding claims, **characterized in that** the stepping drive is permanently excited.

21. Electromechanical time switch according to Claim 20, **characterized in that** the stepping motor is a Lavet-type motor.

22. Electromechanical time switch according to Claim 21, **characterized in that** the sensor (21) detects the voltage which is induced in the coil (42).

23. Electromechanical time switch according to the preceding claim, **characterized in that** the sensor (21) comprises a comparator circuit.

24. Method for rapidly adjusting an electromechanical time switch according to one of Claims 21 to 23 having a Lavet-type drive (10) and a sensor (21), wherein the Lavet-type drive has a rotor (44) and a stator with a coil (42), and wherein drive pulses are connected to the coil (42) for rapid adjustment,
**characterized in that**
the switch-on times of the drive pulses are determined from a position of the rotor (44) which is detected by the sensor (21).

25. Method according to Claim 24, **characterized in that** the position of the rotor is determined from the coil (42) and the induced voltage.

26. Method according to Claim 24, **characterized in that** the position of the rotor (44) is determined by an optical, magnetic or mechanical sensor.

27. Method according to Claim 25, **characterized in that** a first drive pulse (51) is connected to the coil (42) for rapid adjustment forwards, as a result of which the stator generates a magnetic field which impresses a torque in the forwards rotation direction on the rotor (44), and **in that** a voltage is induced in the coil (42) by the movement and/or a transient effect of the rotor (44) after the drive pulse (51) is disconnected from the coil (42).

28. Method according to Claim 25, **characterized in that** the induced voltage is detected by the sensor (21) .

29. Method according to one of Claims 25 to 28, **characterized in that** a first drive pulse (54) is connected to the coil (42) in order to initiate a rapid adjustment backwards, as a result of which the stator generates a magnetic field which impresses a torque in the forwards rotation direction on the rotor, **in that** a second drive pulse (55) of opposite polarity is connected immediately thereafter, said second drive pulse impressing a torque in the backwards rotation direction on the rotor.

30. Method according to the preceding claim, **characterized in that** a voltage is induced in the coil (42) by the movement and/or a transient effect of the rotor (44) after the second drive pulse (55) is disconnected.

31. Method according to Claim 24 or 27, **characterized in that**, as soon as the sensor (21) detects a first zero crossing of the voltage which is induced by the rotor movement, a drive pulse (52, 56) of opposite polarity is connected in order to continue the rotational movement.

32. Method according to one of Claims 24 to 29, **characterized in that** the length of the first drive pulse is defined in a drive-specific manner.

33. Method according to the preceding claim, **characterized in that** the length of the second drive pulse in the event of a rapid adjustment backwards is drive-specific.

34. Method according to the preceding claim, **characterized in that** the length of the other drive pulses is determined from the length of the preceding drive pulse and the transient duration until the first zero crossing of the induced voltage.

## Revendications

1. Horloge électromécanique de commutation comprenant un entraînement (10), une transmission (12, 13, 14), une commande électronique, un capteur (20, 21) et un disque de commutation programmable (15) apte à tourner autour de son axe et conçu pour être entraîné par l'entraînement (10) en un mode d'horloge de commutation lorsque le réseau est présent et au moins en un mode de retour du réseau après un fonctionnement sur réserve ou en un mode de passage de l'heure d'été à l'heure d'hiver ou de l'heure d'hiver à l'heure d'été lorsque le réseau est présent, des éléments de commutation (16) étant disposés à la périphérie du disque (15) de commutation programmée et pouvant être placés en un au moins deux positions qui correspondent respectivement à un état de branchement et à un état de débranchement,
les différentes positions des éléments de commutation (16) à la périphérie du disque (15) de commutation programmée étant détectées par un levier de commutation (17) monté de manière articulée,
le capteur (20, 21) étant conçu pour délivrer un signal de capteur qui correspond à un déplacement de rotation,
le capteur (20, 21) détectant le déplacement de rotation de l'entraînement (10) ou d'une pièce de transmission couplée à l'entraînement (10) pour former le signal de capteur,
l'entraînement pouvant être activé vers l'avant et vers l'arrière,
le capteur étant conçu pour saisir les pas exécutées par l'entraînement,
la commande comportant un compteur (31) de capteur,
le signal de capteur étant amené au compteur (31) de capteur,
la commande pouvant définir le nombre de pas à exécuter par l'entraînement (10), le nombre prédéterminé de ces pas étant défini en tant que présélection,
le compteur (31) de capteur étant réglé sur une présélection définie par un programme de commande, à savoir un mode normal d'horloge de commutation, un mode de retour au réseau après un fonctionnement sur réserve et un mode de basculement de l'heure d'été à l'heure d'hiver lorsque le réseau est présent et/ou un mode de basculement de l'heure d'hiver à l'heure d'été en cas de présence du réseau,
la présélection étant de un en présence du réseau et en mode normal d'horloge de commutation,
l'état effectif d'un compteur (32) de débranchement du réseau étant transmis à titre de présélection au compteur (31) de capteur en mode de retour du réseau après un fonctionnement sur réserve et/ou
la présélection étant définie à soixante si l'on travaille par pas d'une minute en mode de basculement de l'heure d'été à l'heure d'hiver en cas de présence du réseau et/ou en mode de basculement de l'heure d'hiver à l'heure d'été en cas de présence du réseau,
en mode normal d'horloge de commutation et en présence du réseau, un pilote (28) étant lancé par la commande à intervalles de temps périodiques en branchant l'entraînement (10), le compteur (31) de capteur délivrant lorsque la présélection est atteinte un signal de sortie qui agit sur le pilote (28) pour débrancher l'entraînement (10) et un registre de comptage du compteur (31) de capteur étant ramené à zéro,
en mode de retour du réseau après un fonctionnement sur réserve, le pilote (28) étant mis en service vers l'avant ou vers l'arrière lors de l'impulsion d'entraînement qui suit le transfert de la sélection dans le compteur de capteur et le pilote (28) étant débranché par la commande si le nombre des étapes provenant du capteur (20, 21) correspond à la présélection du compteur (31) du capteur et le programme de commande ramenant en même temps la présélection du compteur (31) de capteur à un et le compteur de disparition du réseau à zéro, ce qui correspond à un mode normal en horloge de commutation,
lors du basculement de l'heure d'été à l'heure d'hiver, le réseau étant présent, le pilote (28) étant lancé vers l'arrière lors de l'impulsion d'entraînement qui suit le transfert de la sélection dans le compteur (31) de capteur et restant actif jusqu'à ce que le compteur (31) de capteur ait saisi un recul de l'horloge du nombre de pas qui correspond à la présélection, la présélection étant ensuite ramenée à ce qui correspond au mode normal d'horloge, et/ou
lors du basculement de l'heure d'hiver à l'heure d'été, le réseau étant présent, le pilote (28) étant lancé vers l'avant lors de l'impulsion d'entraînement qui suit le transfert de la présélection dans le compteur (31) de capteur et restant actif jusqu'à ce que le compteur (31) de capteur ait détecté un déplacement de l'horloge vers l'avant du nombre de pas qui correspond à la présélection, la présélection étant ensuite ramenée à ce qui correspond au mode normal d'horloge.

2. Horloge électromécanique de commutation selon la revendication 1, **caractérisée en ce que** la commande électronique comporte un oscillateur à quartz et un diviseur de tension qui forme une cadence synchrone.

3. Horloge électromécanique de commutation selon les revendications 1 ou 2, **caractérisée en ce que** la commande électronique distingue au moyen d'un capteur de réseau (34) si l'horloge de commutation est en fonctionnement sur réseau ou en fonctionnement sur réserve.

4. Horloge électromécanique de commutation selon l'une des revendications 1 à 3, **caractérisée en ce que** le capteur (20, 21) est désactivé lorsqu'il est en fonctionnement sur réserve.

5. Horloge électromécanique de commutation selon l'une des revendications 1 à 4, **caractérisée en ce que** le capteur (20, 21) est activé lors du branchement de l'entraînement (10) et est désactivé immédiatement après le débranchement de l'entraînement (10).

6. Horloge électromécanique de commutation selon l'une des revendications 1 à 5, **caractérisée en ce qu'**en fonctionnement sur réserve, le circuit électronique est alimenté par une cellule primaire (40) .

7. Horloge électromécanique de commutation selon l'une des revendications 1 à 5, **caractérisée en ce qu'**en fonctionnement sur réserve, le circuit électronique est alimenté par un accumulateur qui est chargé en fonctionnement sur réseau.

8. Horloge électromécanique de commutation selon l'une des revendications 1 à 7, **caractérisée en ce que** le durée du fonctionnement sur réserve est enregistrée dans le compteur (32) de disparitions du réseau en comptant le nombre des étapes non exécutées.

9. Horloge électromécanique de commutation selon l'une des revendications 1 à 8, **caractérisée en ce que** le nombre des intervalles de temps que dure une opération de réglage en mode de retour du réseau après un fonctionnement sur réserve peut être enregistré et peut être ajouté à la présélection du compteur (31) du capteur si l'horloge de commutation peut être ajustée vers l'avant ou en est soustrait si l'horloge de commutation peut être ajustée vers l'arrière.

10. Horloge électromécanique de commutation selon la revendication 1, **caractérisée en ce que** le circuit électronique dispose d'au moins une entrée qui permet la sélection d'une règle définie du basculement sur l'heure d'été ou sur l'heure d'hiver.

11. Horloge électromécanique de commutation selon la revendication 10, **caractérisée en ce que** la commande électronique détecte des instants de basculement par comparaison des instants de basculement conservés en mémoire avec l'heure en cours.

12. Horloge électromécanique de commutation selon la revendication 1, **caractérisée en ce que** le circuit électronique possède au moins une entrée de réglage (22) vers l'avant par laquelle l'entraînement (10) peut être ajusté manuellement.

13. Horloge électromécanique de commutation selon la revendication 12, **caractérisée en ce que** le circuit électronique possède une entrée de réglage (22, 22') vers l'arrière par laquelle l'entraînement (10) peut être ajusté manuellement.

14. Horloge électromécanique de commutation selon les revendications 12 ou 13, **caractérisée en ce que** lorsque l'entrée de réglage (22) est actionnée vers l'avant, le registre de temps (27) en cours est augmenté du nombre d'impulsions de capteur détecté par le compteur (31) de capteur.

15. Horloge électromécanique de commutation selon la revendication 13, **caractérisée en ce que** lorsque l'entrée de réglage (22') vers l'arrière est actionnée, le registre de temps (27) en cours est diminué du nombre d'impulsions de capteur détecté par le compteur (31) de capteur.

16. Horloge électromécanique de commutation selon la revendication 1, **caractérisée en ce que** le circuit électronique dispose d'une entrée de programmation (24) par laquelle le contenu du registre de temps (27) en cours peut être programmé.

17. Horloge électromécanique de commutation selon la revendication 1, **caractérisée en ce que** la sortie (33') de la commande du relais de charge (38) est ralentie par rapport au signal de l'entrée (33) de telle sorte que l'instant de fermeture du contact du relais de charge (38) s'effectue peu avant le passage par zéro de la tension alternative du réseau.

18. Horloge électromécanique de commutation selon l'une des revendications précédentes, **caractérisée en ce que** l'entraînement (10) est un entraînement électrique et **en ce qu'**il présente un stator doté d'une bobine (42).

19. Horloge électromécanique de commutation selon l'une des revendications précédentes, **caractérisée en ce que** l'entraînement électrique est un entraînement pas à pas.

20. Horloge électromécanique de commutation selon l'une des revendications précédentes, **caractérisée en ce que** l'entraînement pas à pas est excité en permanence.

21. Horloge électromécanique de commutation selon la revendication 20, **caractérisée en ce que** le moteur pas à pas est un moteur de Lavet.

22. Horloge électromécanique de commutation selon la revendication 21, **caractérisée en ce que** le capteur (21) saisit la tension induite dans la bobine (42).

23. Horloge électromécanique de commutation selon la revendication précédente, **caractérisée en ce que** le capteur (21) comporte un circuit comparateur.

24. Procédé de réglage rapide d'une horloge électromécanique de commutation selon l'une des revendications 21 à 23 et dotée d'un entraînement de Lavet (10) et d'un capteur (21), l'entraînement de Lavet présentant un rotor (44) et un stator doté d'une bobine (42), des impulsions d'entraînement étant appliquées que la bobine (42) pour l'ajustement rapide, **caractérisé en ce que**
les instants de branchement des impulsions d'entraînement sont déterminés à partir de la position du rotor (44) détectée par le capteur (21).

25. Procédé selon la revendication 24, **caractérisé en ce que** la position du rotor est déterminée à partir de la bobine (42) et de la tension induite.

26. Procédé selon la revendication 24, **caractérisé en ce que** la position du rotor (44) est déterminée par un capteur optique, magnétique ou mécanique.

27. Procédé selon la revendication 25, **caractérisé en ce que** pour un ajustement rapide vers l'avant, une première impulsion d'entraînement (51) est appliquée sur la bobine (42), suite à quoi le stator forme un champ magnétique qui imprime au rotor (44) un couple de rotation dans le sens de rotation vers l'avant, et **en ce qu'**après un débranchement de l'impulsion d'entraînement (51) sur la bobine (42), une tension est induite sur la bobine (42) par le déplacement et/ou une opération de rotation du rotor (44).

28. Procédé selon la revendication 25, **caractérisé en ce que** la tension induite est détectée par le capteur (21).

29. Procédé selon l'une des revendications 25 à 28, **caractérisé en ce que** pour lancer un ajustement rapide vers l'arrière, une première impulsion d'entraînement (54) est appliquée sur la bobine (42), suite à quoi le stator forme un champ magnétique qui imprime au rotor un couple de rotation dans le sens de rotation vers l'avant et **en ce qu'**immédiatement ensuite, une deuxième impulsion d'entraînement (55) de polarité inverse est appliquée et imprime au rotor un couple de rotation dans le sens de rotation vers l'arrière.

30. Procédé selon la revendication précédente, **caractérisé en ce qu'**après le débranchement de la deuxième impulsion d'entraînement (55), une tension est induite dans la bobine (42) par le déplacement et/ou une opération de rotation du rotor (44).

31. Procédé selon les revendications 24 ou 27, **caractérisé en ce que** dès que le capteur (21) a saisi un premier passage par zéro de la tension induite par le déplacement du rotor, une impulsion d'entraînement (52, 56) de polarité inverse est appliquée pour poursuivre le déplacement de rotation.

32. Procédé selon l'une des revendications 24 à 29, **caractérisé en ce que** la longueur de la première impulsion d'entraînement est définie en fonction de l'entraînement.

33. Procédé selon la revendication précédente, **caractérisé en ce que** la longueur de la deuxième impulsion d'entraînement lors d'un ajustement rapide vers l'arrière est spécifique à l'entraînement.

34. Procédé selon la revendication précédente, **caractérisé en ce que** la longueur des autres impulsions d'entraînement est déterminée à partir de la longueur de l'impulsion d'entraînement précédente et de la durée de la rotation jusqu'au premier passage par zéro de la tension induite.
